# EUROPÄISCHE PATENTSCHRIFT

(11) **EP 0 741 620 B1**
(45) Veröffentlichungstag und Bekanntmachung des Hinweises auf die Patenterteilung: **21.02.2001**
(21) Anmeldenummer: 95906268.8
(22) Anmeldetag: 20.01.1995
(51) Int. Cl.: B22D 11/14, B22D 11/04, B22D 11/128

(54) **STRANGGIESSANLAGE ZUM FÜHREN VON STRÄNGEN**
CONTINUOUS CASTING FACILITY FOR GUIDING CONTINUOUSLY CAST METAL
INSTALLATION DE COULEE CONTINUE POUR GUIDER DU METAL COULE EN CONTINU

(30) Priorität: 28.01.1994 DE 4403045
(43) Veröffentlichungstag der Anmeldung: 13.11.1996
(73) Patentinhaber: SMS Demag AG, 40237 Düsseldorf (DE)
(72) Erfinder: PLESCHIUTSCHNIGG, Fritz-Peter, D-47269 Duisburg (DE)
(74) Vertreter: Meissner, Peter E., Dipl.-Ing.
(86) Internationale Anmeldenummer: DE9500094
(87) Internationale Veröffentlichungsnummer: WO9520448

(56) Entgegenhaltungen:
- EP-A- 0 611 619
- WO-A-89/12516
- DE-A- 3 501 422
- DE-A- 3 907 351

## Beschreibung

Die Erfindung betrifft eine Stranggießanlage zum Führen von Strängen mit einer Stranggießkokille und einem Strangführungsgerüst.

Aus der WO-A-8912516 ist eine Stranggießanlage bekannt, bei der die Kokille in ihrer horizontalen Schnittebene parallele Seitenwände besitzt und im Zentrum der Kokille in Stranggießrichtung eine konkave Ausbildung in Form einer Falte aufweist. Diese Falte setzt sich formmäßig in den Rollen des Strangführungsgerüstes fort.

Eine andere Kokillenform ergibt sich aus der DE-A-3501422. Hierbei sind divergierende Wandteile vorgesehen, die nach außen ausgebaucht sind, wobei diese Ausbauchung vorzugsweise teilkreisförmig ausgebildet ist. Bei der dort beschriebenen Ausführung kann beim Gießen von Dünnbrammen auf Stützrollen kurz nach dem Austritt des Stranges aus der Kokille verzichtet werden.

Aus der DE 39 07 351 A1 ist bekannt, Stranggießanlagen für Dünnbrammen in ihrem oberen Teil, also im Bereich des Eintrittsquerschnitts, mit einer trichterförmigen Ausnehmung zu versehen. Diese Maßnahme hat zwar Einfluß auf die Strangdicke, nicht jedoch auf die Gießgeschwindigkeit.

Für die Gießgeschwindigkeit bei Standard-Stranggießformaten haben sich im Laufe der Entwicklung folgende Grenzwerte herauskristallisiert:
- für Brammen der Dicke z.B. 230 mm ca. 1.8 - 2.0 m/min
- für Vorblöcke der Dicke z.B. 270 mm ca. 1.5 - 1.7 m/min
- für Knüppel des Formats z. B. 100 x 100 mm ca. 2.5 m/min.

Werden diese Höchstwerte überschritten, nehmen Gießstörungen in Form von Durchbrüchen erheblich zu. Das ist eine Folge des bei höheren Geschwindigkeiten auftretenden Pendeln des Stranges in der Strangführung. Er pendelt dabei in Richtung der Schmalseiten hin und her. Dieses Pendeln führt zu einem ungleichförmigen Kontakt des Stranges mit den Kokillenschmalseiten und damit zu einem unsymmetrischen Wärmetransport und zu einem unsymmetrischen Isothermenprofil in der Strangschale sowohl in Gießrichtung als auch senkrecht dazu.

Diese Störung der Isothermen führt zu Spannungen und unterschiedlichen Strangschalendicken und damit auch zu Verwerfungen der Strangschale, was zu einer Erhöhung der Durchbruchrate führt.

Aufgabe der Erfindung ist es daher, die Stranggießanlage so auszugestalten, daß das Pendeln des Stranges, das auch in der Literatur als "snaking" bekannt ist, unterbunden wird.

Die Aufgabe wird gelöst durch die Merkmale des Anspruches 1, Die übrigen Ansprüche beinhalten Ausgestaltungen der Erfindung nach Anspruch 1.

Die Figuren dienen zur Veranschaulichung der Erfindung. Es zeigen:
Fig. 1: Schnitt einer Kokille mit Strangführung in Gießrichtung
Fig. 2: Schnitt einer Kokille, horizontal
Fig. 3: Schnitt einer Kokille, horizontal
Fig. 4: Vorblockformat
Fig. 5: Knüppelformat

Die Erfindung besteht nun darin, daß durch die konkave Strangführung im Bereich der Kokille und dem damit konvexen Strang eine Führung und Zentrierung des Stranges gewährleistet wird, der einen flächenspezifischen gleichförmigen Kontakt des Stranges in der Kokille führt, wodurch ein hohes Maß an Symmetrie in der Ausbildung der Strangschale hinsichtlich
- Wärmetransport,
- Isothermenprofil und
- Strangschalenprofil
sichergestellt wird.

Diese Maßnahme und ihre Wirkung auf eine gleichförmige Ausbildung der Strangschale führt zu der überraschenden Möglichkeit die Gießgeschwindigkeit für die oben genannten Strangformate bis auf 6 m/min anheben zu können.

Als Beispiel wird in Fig. 1-3 eine Brammenanlage beschrieben, die aus einer breitenverstellbaren Kokille (1) besteht, deren Breitseitenplatten eine symmetrisch zur Mittenachse (12) verlaufende konkave Form aufweisen, die von der Oberkante der Kokille (9) bis zum Austritt der Kokille (10) und darüber hinaus bis zu letzten Rolle (7n) der Strangführung konstant ist. Die Konkavität bzw. die konvexe Bramme weist eine Höhe (17) von max. 5% der Brammendicke bezogen auf die Strangdicke (2a) auf.

Im Verstellbereich (16) der Schmalseitenplatten (5) verläuft das Profil linear parallel zueinander oder auch mit einem Böschungswinkel a (1 9), der max. 2C) beträgt.

Die Form der Kokille im Bereich der Konkavität kann symmetrisch zu Mittenachsen (12) und (6) linear aber auch nicht linear sein. In dem vorliegenden Beispiel wird mit Tauchausguß (1a) und Gießpulver (1b) gegossen. Selbstverständlich ist auch ein Gießen ohne Tauchausguß und Gießpulver im Sinne dieser Erfindung möglich.

Die in der Kokille vorgegebene konstante Konkavität der Breitseitenplatten wird in der Strangführung fortgeführt durch nicht-zylindrische (konkave) oder sich Im Elastizitätsbereich unter Belastung durchbiegende Rollen bis zur letzten Rolle (7n) der Strangführung, bis zu der - bei der maximal möglichen Gießgeschwindigkeit - die Sumpfspitze (7d) maximal vordringen kann.

Eine entsprechende Form kann auch für Vorblöcke (Fig. 4) und auch Knüppel (Fig. 5) gewählt werden. Hierbei können zwei gegenüberliegende Seiten oder auch alle vier Seiten des Stranges konvex in der Kokille geformt werden und bis zum Ende der Strangmaschine konstant gehalten werden.

### Bezugszeichenliste

- 1: Stranggießkokille
- 1a: Tauchausguß
- 1b: Gießpulver
- 2: Gießstrang
- 2a: Strangdicke
- 3: Breitseitenplatten
- 3a: Länge der Breitseitenplatten
- 4: Strangbreite
- 5: Schmalseitenplatten, breitenverstellbar
- 6: Strangadernverlauf
- 6a: Strangführung
- 7: Stützrollenpaare
- 7a: konkave Form der Stützrollen
- 7b: konkave Form der Stützrollen
- 7c: Stützlager
- 7d: Sumpfspitze
- 7n: letztes Stützrollenpaar
- 8: Bombierung
- 9: Höhenabschnitt der Stranggießkokille, Oberkante Kokille, Kokilleneintrittsöffnung
- 10: Kokillenaustrittsöffnung
- 11: konkave Form der Kokillenbreitseite
- 11a: konkave Form der Kokillenbreitseite
- 12: Mittenachsen
- 13a: konkaver Kreisradius, Mitte Kokille
- 13b: konvexer Kreisradius, Kokille außen
- 13c: konkaver Kreisradius, Mitte Kokille
- 13d: konvexer Kreisradius, Kokille außen
- 14: Wendepunkt
- 15: Minimalbreite
- 16: Schmalseitenverstellbereich
- 16+15: Maximalbreite
- 17: Höhe der Strangbombierung
- 17a: Höhe an den Stützrollen
- 17b: Höhe an den Stützrollen
- 18: Richtung des Strangadernverlaufs
- 19: Böschungswinkel α

## Patentansprüche

1. Stranggießanlage zum Führen von Strängen mit einer Stranggießkokille und einem Strangführungsgerüst, wobei die Stranggießkokille aus einem Paar von gekühlten Breitseitenplatten (3) und zwischen diesen fest angeordneten oder auf die Strangbreite einstellbaren Schmalseitenplatten (5) besteht, wobei die Breitseitenplatten (3) bombiert; d.h. konkave Form aufweisend, ausgeführt sind und sich die Bombierung (8) beginnend an einem Höhenabschnitt (9), der an einer beliebigen Stelle der oberen 80 % der Kokillenhöhe angeordnet ist bis zur Kokillenaustrittsöffnung sich einschließlich erstreckt, und vom Beginn der einen Schmalseitenplatte (5) verläuft, und wobei das Strangführungsgerüst der Stranggießkokille nachgeordnete Stützrollenpaare (7) aufweist, von denen die Stützrollenpaare (7), bis zu denen sich der Strang mit Sumpfspitze bei maximal möglicher Geschwindigkeit erstrecken kann, als sich im Elastizitätsbereich unter Gießbelastung durchbiegende zylindrische Rollen ausgeführt sind, und wobei diese Stützrollenpaare (7) die Bombierung (8) der Breitseitenplatten (3) fortsetzen.

2. Stranggießanlage nach Anspruch 1,
dadurch gekennzeichnet,
daß die Bombierung (8) der Stranggießkokille und der Stützrollenpaare (7) unter Einbeziehung des Schrumpfmaßes ausgeführt ist.

3. Stranggießkokille nach Anspruch 1 oder 2,
dadurch gekennzeichnet,
daß die Bombierung (8) als konkave Form (11) vom Beginn der einen Schmalseitenplatte (5) bis zum Beginn der anderen, gegenüberliegenden Schmalseitenplatte (5) verläuft.

4. Stranggießanlage nach einem der vorgenannten Ansprüche,
dadurch gekennzeichnet,
daß die konkave Form (11) von der Mittenachse (12) in Richtung auf die Schmalseitenplatten (5) jeweils nicht linear verläuft und von einem Kreisradius (13a bzw. 13c) sich beidseitig- in einem Wendepunkt (14) in einen Kreisradius (13b bzw. 13d) erstreckt.

5. Stranggießanlage nach einem der Ansprüche 1 bis 4,
dadurch gekennzeichnet,
daß die konkave Form (11) von der Mittenachse (12) sich nur über einen Teil der Länge (3a) der Breitseitenplatten (3) erstreckt, die der minimal gegossenen Breite des schmalsten Gießstranges (2) entspricht und daß im Bereich der Minimalbreite (15) und der Maximalbreite (15+16) unterschiedlich breiter Gießstränge (2) die Breitseitenplatten (3) parallel verlaufen und in diesem Bereich die Schmalseitenplatten (5) auf unterschiedliche Breiten des Gießstranges einstellbar sind.

6. Stranggießanlage nach einem der Ansprüche 1 bis 5,
dadurch gekennzeichnet,
daß in den Bereichen der Minimalbreite (15) und der Maximalbreite (15+16) die Breitseitenplatten (3) linear und unter einem Winkel (19) (Alpha), die Strangdicke (2a) nach außen vermindernd, verlaufen.

7. Stranggießanlage nach einem der Ansprüche 1 bis 6,
dadurch gekennzeichnet,
daß die konkave Form (11) der Breitseitenplatten (3) und der Stützrollenpaare (7) in der Strangführung (6a) im Bereich der Mittenachse (12) eine Höhe (17) von maximal 5 % der Strangdicke (2a) am Übergangsbereich von Minimalbreite (15) und Maximalbreite (15+16) des Gießstranges (2) aufweist.

## Claims

1. Continuous casting plant for casting strands, having a continuous casting mould and a strand guidance frame, wherein the continuous casting mould consists of a pair of cooled wide-side plates (3) and narrow-side plates (5) disposed rigidly between these or arranged adjustably to the strand width, wherein the wide-side plates (3) are formed in a curved manner, i.e. having a concave form, and the curvature (8) extends inclusively starting at a vertical section (9), which is disposed at any point of the upper 80% of the mould height, as far as the mould outlet aperture, and wherein the strand guidance frame of the continuous casting mould has support roll pairs (7) arranged in series, of which the support roll pairs (7) up to which the strand may extend with a sump tip at maximum possible speed are formed as cylindrical rolls which bend under casting load within the elasticity range, and wherein these support roll pairs (7) continue the concavity (8) of the wide-side plates (3).

2. Continuous casting plant according to claim 1, characterised in that the concavity (8) of the continuous casting mould and the support roll pairs (7) is effected to take into account shrinkage.

3. Continuous casting plant according to claim 1 or 2, characterised in that the concavity (8) extends as a concave shape (11) from the start of one narrow-side plate (5) to the start of the other, opposite narrow-side plate (5).

4. Continuous casting plant according to one of the preceding claims, characterised in that the concave shape (11) extends respectively from the central axis (12) in the direction of the narrow-side plates (5) non-lincarly and extends from a radius (13a and 13c) on either side at a turning point (14) into a radius (13b and 13d).

5. Continuous casting plant according to one of claims 1 to 4, characterised in that the concave shape (11) extends from the central axis (12) only over part of the length (3a) of the wide-wide plates (3), which corresponds to the minimally cast width of the narrowest strand (2) and in that in the region of the minimum width (15) and the maximum width (15+16) of different widths of strands (2) the wide-side plates (3) are parallel and in this region the narrow-side plates (5) can be set to different widths of the strand.

6. Continuous casting plant according to one of claims 1 to 5, characterised in that in the regions of the minimum width (15) and the maximum width (15+16) the wide-side plates (3) extend linearly and at an angle (19)(alpha), decreasing the strand thickness (2a) outwards.

7. Continuous casting plant according to one of claims 1 to 6, characterised in that the concave shape (11) of the wide-side plates (3) and of the support roll pairs (7) in the strand guidance device (6a) has in the region of the central axis (12) a height (17) of 5% maximum of the strand thickness (2a) at the transition region from the minimum width (15) to the maximum width (15+16) of the strand (2).

## Revendications

1. Installation de coulée continue pour guider des barres, comportant une coquille de coulée continue et une cage de guidage de barres, la coquille de coulée continue étant constituée d'une paire de plaques de faces larges refroidies (3) et de plaques de faces étroites (5) agencées fixement entre celles-ci ou réglables sur la largeur de la barre, les plaques de faces larges (3) étant réalisées de façon bombée, c'est-à-dire en présentant une forme concave et le bombage (8), commençant à un tronçon de hauteur (9) qui est prévu en un emplacement quelconque des 80 % supérieurs de la hauteur de coquille, s'étendant jusqu'à l'ouverture de sortie de la coquille inclusivement, et s'étendant à partir du début d'une plaque de face étroite (5), et la cage de guidage de barres présentant des paires de galets d'appui (7) agencées en aval de la coquille de coulée continue, desquelles les paires de galets d'appui (7), jusqu'à celles où la barre à bout en cratère peut s'étendre pour une vitesse maximale possible, sont réalisées comme rouleaux cylindriques fléchissant dans la zone d'élasticité sous la charge de coulée, et ces paires de galets d'appui (7) poursuivant le bombage (8) des plaques de faces larges (3).

2. Installation de coulée continue selon la revendication 1,
caractérisée en ce que le bombage (8) de la coquille de coulée continue et des paires de galets d'appui (7) est réalisé en tenant compte du retrait.

3. Coquille de coulée continue selon la revendication 1 ou 2,
caractérisée en ce que le bombage (8) s'étend comme forme concave (11) du début d'une plaque de face étroite (5) jusqu'au début de l'autre plaque de face étroite opposée (5).

4. Installation de coulée continue selon une des revendications précitées,
caractérisée en ce que la forme concave (11) s'étend, à chaque fois, de façon non linéaire de l'axe central (12) en direction des plaques de faces étroites (5) et s'étend d'un rayon de courbure (13a ou 13c), des deux côtés, en un point d'inflexion (14), en un rayon de courbure (13b ou 13d).

5. Installation de coulée continue selon une des revendications 1 à 4,
caractérisée en ce que la forme concave (11) s'étend de l'axe central (12) uniquement sur une partie de la longueur (3a) des plaques de faces larges (3), qui correspond à la largeur coulée minimale de la barre de coulée (2) la plus étroite, et en ce que, dans la zone de la largeur minimale (15) et de la largeur maximale (15 + 16) de barres de coulée (2) de largeurs différentes, les plaques de faces larges (3) s'étendent parallèlement et, dans cette zone, les plaques de faces étroites (5) peuvent être réglées à différentes largeurs de la barre de coulée.

6. Installation de coulée continue selon une des revendications 1 à 5,
caractérisée en ce que, dans les zones de la largeur minimale (15) et de la largeur maximale (15 + 16), les plaques de faces larges (3) s'étendent de façon linéaire et sous un angle (19) (alpha), en diminuant vers l'extérieur l'épaisseur de barre (2a).

7. Installation de coulée continue selon une des revendications 1 à 6,
caractérisée en ce que la forme concave (11) des plaques de faces larges (3) et des paires de galets d'appui (7) dans le guide de barre (6a) dans la zone de l'axe central (12) présente une hauteur (17) d'au maximum 5 % de l'épaisseur de barre (2a) au niveau de la zone de transition de la largeur minimale (15) et de la largeur maximale (15 + 16) de la barre de coulée (2).
